# EUROPÄISCHE PATENTSCHRIFT

(11) **EP 0 090 996 B1**
(45) Veröffentlichungstag und Bekanntmachung des Hinweises auf die Patenterteilung: **12.08.1987**
(21) Anmeldenummer: 83102770.1
(22) Anmeldetag: 21.03.1983
(51) Int. Cl.: E04H 6/18, E04H 6/06, E04H 6/24

(54) **Parkvorrichtung für Kraftfahrzeuge**
Parking device for motor vehicles
Dispositif pour garer des véhicules automobiles

(30) Priorität: 06.04.1982 DE 3212822
(43) Veröffentlichungstag der Anmeldung: 12.10.1983
(73) Patentinhaber: Klaus, Kaspar, D-87700 Memmingen (DE)
(72) Erfinder: Klaus, Kaspar, D-8940 Memmingen (DE); Schuckel, Wolfgang, D-8940 Memmingen (DE); Treppesch, Franz, D-8944 Grönenbach (DE)
(74) Vertreter: Pfister, Helmut, Dipl.-Ing.

## Beschreibung

Die Erfindung betrifft eine Parkvorrichtung für Kraftfahrzeuge, die auf Paletten aufzufahren und auf diesen abzustellen sind, mit Vorrichtungen zum Heben und Senken eines Teils der Paletten und Vorrichtungen zum seitlichen Verschieben eines weiteren Teils der Paletten, wobei die Paletten für die Kraftfahrzeuge neben- und übereinander angeordnet und die Stellplätze auf dem einen Teil der Paletten oberhalb und/oder unterhalb einer Zufahrtsebene durch Heben bzw. Senken der Paletten zugänglich und der weitere Teil der Paletten in mindestens der einen Ebene seitlich verschiebbar sind.

Bei Parkvorrichtungen besteht das allgemeine Problem, daß auf einer vorgegebenen Grundfläche eine möglichst große Zahl von Kraftfahrzeugen untergebracht werden sollen, wobei gegebenenfalls auch die Anordnung in mehreren Ebenen anzuwenden ist. Dabei ist aber auch gleichzeitig das weitere Problem zu lösen, daß jedes Fahrzeug zu jeder Zeit wegfahrbar sein soll, ohne daß deshalb andere Fahrzeuge weggefahren werden müssen, bzw. soll jederzeit jeder Stellplatz ausnutzbar sein.

Aus der DE-PS 1 684753 ist zum Beispiel eine Parkvorrichtung mit zwei palettenartigen Plattformen bekannt, die zusammen heb- und senkbar und neigbar sind, so daß wahlweise die eine oder andere Plattform befahren werden kann. Unerwünscht ist hierbei die manchmal erforderliche starke Neigung der Plattformen in der Befahrstellung. Werden die Plattformen bzw. die Paletten beim Heb- und Senkvorgang völlig waagrecht gehalten, wie zum Beispiel in der DE-OS 2 729 769 beschrieben, ergibt sich, daß mindestens der Platzbedarf für ein Fahrzeug ungenützt bleiben muß, wenn erreicht werden soll, daß alle übrigen Stellplätze bzw. Fahrzeuge immer zugänglich sind.

In der DE-AS 1 193 660 wird eine Vorrichtung für das Abstellen von drei Fahrzeugen übereinander vorgeschlagen. Wird der vorhandene Raum maximal ausgenützt, ist nicht jedes Fahrzeug bzw. jeder Stellplatz immer zugänglich.

Die Notwendigkeit, dann, wenn zwei oder auch drei wenig neigbare Plattformen übereinander angeordnet werden, immer einen Stellplatz ungenützt zu lassen, läßt sich in gewisser Weise umgehen, wenn mehrere solcher Vorrichtungen nebeneinander benützt werden und wenn in wenigstens einer Ebene eine seitliche Verschiebbarkeit der Plattformen bzw. Stellplatzpaletten vorgesehen sind. Es muß dann insgesamt nur ein einziger Platz freigelassen werden, und es wird dennoch erreicht, daß alle übrigen Stellplätze erreichbar sind, ohne daß Fahrzeuge von den anderen Stellplätzen weggefahren werden müssen. Eine solche Parkvorrichtung der eingangs angegebenen Gattung ist in der CH-A 536 919 beschrieben.

Bei einer Parkvorrichtung dieser Art ist es notwendig, für die Paletten über bzw. unter der Zufahrtsebene Hubvorrichtungen vorzusehen, um die Paletten in die Befahrstellung zu bringen. Die CH-A 536 919 sieht dabei für jede Palette eine besondere Hubvorrichtung vor, so daß ein verhältnismäßig großer Aufwand entsteht. Hinzu kommt der Aufwand für den Antrieb der seitlich verschiebbaren Palette. Dem Vorteil es Gewinns zusätzlichen Parkraums steht somit der Nachteil eines beträchtlichen zusätzlichen Aufwands gegenüber.

In der CH-A 520 852 ist eine andere Parkvorrichtung beschrieben. Die Kraftfahrzeuge stehen auf befahrbaren Paletten, die heb- und senkbar und seitlich beweglich sind. Im Gegensatz zu der Parkvorrichtung der eingangs beschriebenen Gattung ist aber im wesentlichen nur ein Belade- oder Entladeplatz vorgesehen, von dem die Paletten durch eine verfahrbare Hubvorrichtung zu Abstellboxen transportiert werden. Die Hubvorrichtung bewegt sich dabei in einer mittleren Ebene der Parkvorrichtung, und die Abstellboxen und auch der Belade- bzw. Entladeplatz befinden sich seitlich des Bewegungsraumes der Hubvorrichtung. Im Ergebnis gelingt es mit einer solchen Parkvorrichtung nur, weniger als 2/3 des vorhandenen Raumes zum Abstellen für die Fahrzeuge auszunutzen.

Der Erfindung liegt die Aufgabe zugrunde, bei einer Parkvorrichtung der eingangs angegebenen Gattung eine Anordnung zu treffen, die es erlaubt, den Herstellungsaufwand einer solchen Parkvorrichtung beträchtlich zu reduzieren.

Zur Lösung dieser Aufgabe geht die Erfindung aus von einer Parkvorrichtung der eingangs beschriebenen Gattung und schlägt vor, daß für eine Mehrzahl von nebeneinander angeordneten, heb- und senkbaren jedoch nicht seitlich verschiebbaren Paletten eine gemeinsame Hubvorrichtung vorgesehen ist, die seitlich, rechtwinklig zur Befahrrichtung der Paletten verschiebbar ist.

Die Erfindung geht von der Überlegung aus, daß bei einer Parkvorrichtung der eingangs beschriebenen Art, bei der vertikale und seitliche Bewegungen der Stellplatzpaletten miteinander kombiniert werden, die vorgesehenen Hubvorrichtungen nur dann notwendig bzw. benützbar sind, wenn in der jeweils ausgewählten Reihe von übereinander angeordneten Stellplätzen ein Stellplatz durch seitliche Bewegung der betreffenden Stellplatzpaletten freigemacht ist. Es kann somit beim Betrieb einer solchen Parkvorrichtung ohne betriebsmäßigem Nachteil mit einer einzigen Hubvorrichtung ausgekommen werden, welche Hubvorrichtung dann sinngemäß eine größere Zahl von nebeneinander angeordneten Stellplätzen bedient. Es liegt auf der Hand, daß dann, wenn eine Parkvorrichtung aus einer größeren Zahl von nebeneinander angeordneten Stellplätzen besteht, denen jeweils darüber oder darunter weitere Stellplätze zugeordnet sind, es sich empfiehlt, die Gesamtanordnung in einzelne Gruppen zu unterteilen und dann den einzelnen Gruppen jeweils eine seitlich verschiebbare Hubvorrichtung im Sinne der Erfindung zuzuordnen.

In weiterer Ausbildung der Erfindung wird vorgeschlagen, daß die Hubvorrichtung auf je einer Schiene am vorderen und hinteren Ende der Stellplätze verschiebbar ist. Dabei kann sich die Hubvorrichtung laufkatzenartig über der Stellplatzebene erstrecken.

Bei einer anderen Bauweise ist die Hubvorrichtung portalartig gestaltet.

Die Erfindung kann in der Weise ausgestaltet werden, daß die Hubvorrichtung nur die Antriebsmittel umfaßt, um zu erreichen, daß die einzelnen Paletten leer oder mit den darauf abgestellten Fahrzeugen in der Höhe bewegt werden können. Die Paletten können dabei in ortsfesten Schienen geführt sein, die jeweils den Paletten zugeordnet sind. Besser ist es jedoch, wenn die Hubvorrichtung mit senkrechten Schienen versehen ist, in denen die Paletten bei der Hubbewegung geführt sind. Es ist somit die gesamte Hubvorrichtung mit allen zugehörigen Teilen seitlich bewegbar und wird jeweils derjenigen Palette zugeordnet, die angehoben bzw. abgesenkt werden soll.

Als ein sehr vorteilhaftes Merkmal hat sich herausgestellt, wenn die Hubvorrichtung bei der seitlichen Bewegung unter die Enden der Paletten greift. Dadurch wird erreicht, daß ohne besondere Anpaßmaßnahmen die Hubvorrichtung am Ende der jeweiligen Seitenbewegung direkt der anzuhebenden Palette angepaßt ist und daß beispielsweise am Anfang der Hubbewegung der Kupplungsvorgang zwischen den Hubelementen einerseits und der Palette andererseits vervollständigt wird. In der Regel wird die Hubvorrichtung einstückig ausgebildet sein. Die Erfindung ist aber auch dann verwirklichbar, wenn die Hubvorrichtung aus einem Teil am vorderen und einem Teil am hinteren Stellplatzende besteht, die mit je einem Antrieb für die seitliche Verschiebung versehen sind. Bei einer solchen Bauweise bewegen sich keine Teile der Hubvorrichtung über bzw. unter dem Mittelteil der Stellplätze, was bei sehr beengten Platzverhältnissen von Vorteil sein kann.

Es ist gefunden worden, daß bei der Erfindung nicht nur dadurch ein wesentlicher Vorteil erhalten wird, daß einer größeren Zahl von nebeneinander angeordneten Stellplätzen nur jeweils eine einzige Hubvorrichtung zuzuordnen ist. Ein weiterer Vorteil der Erfindung besteht in der beträchtlichen Platzeinsparung im Vergleich zu entsprechenden, bekannten Vorrichtungen, bei denen zwei oder mehr Stellplätzen übereinander jeweils eine besondere Hubvorrichtung zugeordnet wird. Wenn nämlich für zwei oder mehr Stellplätze übereinander eine besondere Hubvorrichtung vorgesehen wird, die für sich betrachtet ortsfest ist, benötigt diese Hubvorrichtung auch jeweils seitlich einen ausreichenden Platz, der in der Regel zu dem Platzbedarf hinzukommt, der für das Befahren des Stellplatzes unerläßlich notwendig ist. Auch wenn dieser zuätzliche Platzbedarf sehr gering bemessen wird, ist doch zu beachten, daß sich dieser Platzbedarf für eine Reihe nebeneinander angeordneter Stellplätze sinngemäß addiert, so daß gegebenenfalls aus diesen Gründen ein ganzer Stellplatz bzw. eine vertikale Stellplatzreihe nicht mehr untergebracht werden kann. Da bei der Erfindung die Hubvorrichtung seitlich bewegbar ist, benötigt die Hubvorrichtung selbst praktisch keinen zusätzlichen Platz. Auch wenn die Hubvorrichtung in der Zufahrtsebene angeordnet wird, kann sich die Hubvorrichtung beispielsweise in den Bereich der benachbarten Stellplätze erstrecken, die zu diesem Zeitpunkt nicht befahren werden.

Da es bei der Erfindung weiter möglich ist, die Paletten zwischen der Befahrstellung und der Hub- oder Senkbewegung seitlich zu verschieben, erlaubt die Erfindung, wie weiter vorgeschlagen wird, auch die Anordnung von seitlich wegklappbaren oder wegschwenkbaren Verbreiterungen an den Paletten, wodurch das Befahren der Paletten wesentlich erleichtert wird, ohne daß ein merklicher zusätzlicher Platzbedarf bei der Gesamtanordnung entsteht. Der zusätzliche Platzbedarf für die Verbreiterung fällt nur einmal an und kann bei jedem Befahrvorgang benützt werden.

Die Erfindung schlägt ferner eine Verriegelung zur Sicherung und Halterung angehobener Paletten vor.

Wie oben ausgeführt worden ist, betrifft die Erfindung ein System, bei der die Paletten in der Zufahrtsebene seitlich verschoben werden können. Zur Vereinfachung der Bauweise schlägt die Erfindung vor, daß die Hubvorrichtung den Antrieb zur seitlichen Verschiebung der Paletten bildet. Die Hubvorrichtung ist nach dem Hauptvorschlag der Erfindung ohnehin seitlich beweglich, benötigt also einen Antrieb für diese Seitenbewegung. Die Hubvorrichtung kann somit ohne besonderen Aufwand auch als Schub- oder Schleppwagen für die Seitenbewegung der entsprechenden Paletten dienen. Dadurch läßt sich ein besonderer Antrieb für die Seitenbewegung der Paletten einsparen. Schließlich schlägt die Erfindung vor, daß die Schienenbahn zur seitlichen Verschiebung der Paletten mit der Schienenbahn für die Seitenverschiebung der Hubvorrichtung verbunden ist.

In der Zeichnung und einige Ausführungsbeispiele der Erfindung schematisch dargestellt. Es zeigen:
Fig. 1 bis 3 schematische Ansichten einer Parkvorrichtung gemäß der Erfindung in verschiedenen Betriebstellungen,
Fig. 4 eine Teilansicht einer erfindungsgemäßen Parkvorrichtung,
Fig. 5 einen Schnitt durch die Darstellung der Fig. 4 entsprechend der Schnittlinie V-V,
Fig. 6 eine Ansicht eines anderen Ausführungsbeispiels der Erfindung,
Fig. 7 einen Schnitt durch die Darstellung der Fig. 6 entsprechend der Schnittlinie VII-VII,
Fig. 8 eine Ansicht eines weiteren Ausführungsbeispiels der Erfindung,
Fig. 9 einen Schnitt durch die Darstellung der Fig. 8 entsprechend der Schnittlinie IX-IX,
Fig. 10 eine Ansicht eines weiteren Ausführungsbeispiels der Erfindung und
Fig. 11 einen Schnitt durch die Darstellung der Fig. 10 entsprechend der Schnittlinie XI-XI.

Bei den schematisierten Darstellungen der Fig. 1 bis 3 ist eine Parkvorrichtung angedeutet, bei der die Kraftfahrzeuge in drei Ebenen X, Y, und Z übereinander abgestellt sind. Die Ebene Y ist dabei die Zufahrtsebene. Die Ebene Z ist abgesenkt und befindet sich beispielsweise in einer Grube, während sich die Ebene X über der Ebene Y befindet. Beim gezeigten Ausführungsbeispiel sind fünf senkrechte Reihen von Stellplätzen nebeneinander vorgesehen. Diese fünf Reihen und mit A, B, C, D und E bezeichnet. Jeder der Stellplätze ist mit einer Palette P versehen. Lediglich in der Ebene Y der Reihe B fehlt eine solche Palette, so daß bei der Parkvorrichtung gemäß Fig. 1 vierzehn Fahrzeuge auf Paletten abstellbar sind.

Die Paletten P der Ebene Y sind rechtwinklig zur Befahrrichtung, also in der Darstellungsebene der Fig. 1 seitlich beweglich, so daß die vier Paletten der Ebene Y einzeln seitlich verschoben werden können. Die Paletten der Ebene X und dagegen nur in vertikaler Richtung beweglich, also aus der Ebene X in die Ebene Y abzusenken, vorausgesetzt, daß sich der freie Platz jeweils an der gewünschten Stelle befindet. Entsprechendes gilt für die Paletten der Ebene Z, die auf die Ebene Y anhebbar sind.

Für den Hubvorgang der Paletten P aus den Ebenen X und Z in die Ebene Y ist die Hubvorrichtung H vorgesehen, die bei der Darstellung der Fig. 1 sich im Bereich der Reihe D befindet.

Wenn nun beispielsweise die Palette PCX der Reihe C der Ebene X befahren werden soll, ist wie folgt vorzugehen.

Es sind die Paletten der Ebene Y so zu verschieben, daß sich der freie Platz in der senkrechten Reihe C befindet und auch die Hubvorrichtung H ist der Reihe C zuzuordnen. Die Fig. 2 zeigt diese Stellung.

Nun kann mittels der Hubvorrichtung H die Palette PCX auf die Ebene Y abgesenkt und befahren werden.

Soll eine andere Palette befahren werden oder soll ein dort abgestelltes Fahrzeug weggefahren werden, wird die Palette PCX mittels der Hubvorrichtung H wieder in die Ebene X zurückgebracht und der freie Platz sowie die Hubvorrichtung werden der jeweiligen Palette zugeordnet.

Es ist klar, daß die Stellplätze bzw. die Paletten der Ebene Y in der Regel immer sofort befahrbar sind, vorausgesetzt, daß die Baubreite des Aufzuges H dies zuläßt. Bei größerer Baubreite kann beispielsweise auch eine seitliche Verschiebung der Hubvorrichtung erforderlich sein.

Bei dem gezeigten Ausführungsbeispiel der Fig. 1 bis 3 sind insgesamt fünf senkrechte Reihen A bis E angenommen worden. Die Zahl der senkrechten Reihe kann natürlich beliebig gewählt werden. Bei einer größeren Zahl senkrechter Reihen kann sich die Anordnung mehrerer Hubvorrichtungen empfehlen um den Befahrvorgang zu beschleunigen.

Beim gezeigten Ausführungsbeispiel der Fig. 1 bis 3 ist auch angenommen, daß die Hubvorrichtung H jeweils für alle drei Ebenen X, Y, Z wirksam ist.

Es kann sich jedoch empfehlen, wie bei den Ausführungsbeispielen nach den Fig. 10 und 11 gezeigt, zwei Hubvorrichtungen in verschiedenen Ebenen zu benützen.

Die Erfindung ist auch anwendbar, wenn nur zwei Ebenen zum Beispiel X und Y oder Y und Z zur Verführungs stehen. Bei den nachfolgend beschriebenen Ausführungsbeispielen der Fig. 4 bis 7 und nur Stellplätze auf den Ebenen Y und Z vorgesehen, beim Ausführungsbeispiel nach den Fig. 8 und 9 nur Stellplätze auf den Ebenen Y und X.

Das Hauptanwendungsgebiet der Erfindung sind Parkvorrichtungen mit zwei oder drei Ebenen, wie dies vorstehend angegeben ist. Die erfindungsgemäße Parkvorrichtung ist aber auch bei mehr als drei Ebenen anwendbar, wobei es sich dann als notwendig erweist bzw. empfiehlt, in mehr als einer Ebene seitlich verschiebbare Paletten vorzusehen und auch mehr als einen Platz von Paletten bzw. Fahrzeugen freizulassen.

Beim Ausführungsbeispiel nach den Fig. 4 und 5 sind Stellplätze auf der Zufahrtsebene Y sowie auf der Ebene Z vorgesehen, die versenkt in einem Schacht 1 angeordnet ist. Die Paletten 2 der Ebene Y sind durch Rollen 3 auf einer Schienenbahn 4 seitlich beweglich. Für die Paletten 5 der Ebene Z ist die Hubvorrichtung 6 vorgesehen, die in Schienen 7 aur dem Boden 8 des Schachtes 1 verschiebbar sind. Die Hubvorrichtung 6 ist portalartig gestaltet. Der Verschiebungsmotor für die Hubvorrichtung 6 ist mit 9 bezeichnet, der Aufzugsmotor mit 10. Der Aufzugsmotor wirkt auf die in den Schienen 23 geführten Aufzugsträger 11, die unter die Enden 12 bzw. 13 der Paletten 5 greifen und diese im wesentlichen auf das Niveau der Ebene Y anheben. Es ist nicht notwendig, daß genau das Niveau der Paletten 2 erreicht wird, vielmehr reicht es aus, wenn die angehobenen Paletten 5 jeweils befahren werden können.

Der Motor 10 treibt eine Winde an, deren Aufzugsseile 24 mit den Trägern 11 verbunden ist. Die Aufzugsausbildung mittels einer Winde mit Windenseilen usw. kann selbstverständlich ohne weiteres ersetzt werden durch andere Aufzugsmittel, beispielsweise durch hydraulische Pressen o.ä., an sich bekannte Mittel.

Die Paletten 2 können mit seitlichen Verbreiterungen 14 versehen sein, die beispielsweise wegklappbar sind und die auch Schutzgeländer 15 od. dgl. tragen.

Das Ausführungsbeispiel nach den Fig. 6 und 7 unterscheidet sich von demjenigen nach den Fig. 4 und 5 im wesentlichen dadurch, daß sich die portalartige Hubeinrichtung 6 nicht auf dem Boden 8 des Schachtes 1 abstützt, sondern daß diese Hubeinrichtung an Schienen 16 geführt ist, die am oberen Ende des Schachtes im Bereich der Schienen 4 für die Paletten 2 angeordnet sind. Demgemäß ist auch der Verschiebungsmotor 9 im Bereich dieser Schienen vorgesehen. Die Schienen 2 und die Schienen 16 können leicht baulich miteinander verbunden werden und sich zum Beispiel über Stützen 17 zusätzlich auf dem Boden 8 des Schachtes abstützen.

Während bei den Ausführungsbeispielen der Fig. 4 bis 7 die erfindungsgemäße Parkvorrichtung Stellplätze auf der abgesenkten Ebene Z aufweist, sind beim Ausführungsbeispiel der Fig. 8 und 9 die Stellplätze der Paletten 2 auf der Befahrebene Y mit Stellplätzen kombiniert, die auf der angehobenen Ebene X vorgesehen sind. Den Paletten 18 der Ebene X sind daher Tragelemente 19 zugeordnet, an denen die Paletten 18 in der angehobenen Stellung aufgehängt werden. Die Aufhängestellung wird durch die Verriegelungseinrichtungen 21 gesichert, die an den Tragelementen 19 vorgesehen sind und unter die Haken 22 an den Paletten 18 greifen.

Es wird bemerkt, daß die Paletten 18 in der angehobenen Stellung an den Tragelementen 19 keine Verschiebungsbewegung ausführen. Seitlich verschiebbar sind nur die Paletten 2 in der Ebene Y. Diese Paletten 2 können bei dem Ausführungsbeispiel der Fig. 8 und 9 eine kürzere Ausbildung aufweisen, da die Rollen 3 hier direkt etwa unter den Rädern des abgestellten Fahrzeugs angeordnet werden können.

Das Ausführungsbeispiel der Fig. 10 und 11 stellt im wesentlichen eine Kombination der in den Fig. 6 bis 9 dargestellten Ausführungsformen dar. Die Hubbewegung zwischen den Ebenen X und Y besorgt die Hubvorrichtung 26 und die Hubbewegung zwischen den Ebenen Z und Y die Hubvorrichtung 36. Beide Hubvorrichtungen können eine gleichartige Ausbildung besitzen wobei die Hubvorrichtungsportale jeweils hängend angeordnet sind.

Wenn mittels der seitenverschiebbaren Hubvorrichtungen 6 bzw. 26 oder 36 die Paletten der Ebene Y seitlich verschoben werden sollen, so läßt sich dies durch einfache Mitnahmeelemente erreichen, durch die eine oder mehrere Paletten an die Hubvorrichtung angehängt werden, die dann wie ein Schlepp-oder Schubwagen auf die Palette wirkt.

In den gezeigten Ausführungsbeispielen sind immer portalartige Hubvorrichtungen dargestellt, deren senkrechte Teile vor bzw. hinter den abgestellten Kraftfahrzeugen bzw. den Paletten verschiebbar sind. Dabei bilden die vertikalen Teile der Hubvorrichtungen jeweils die Schienen für den Hubvorgang. Bei abgewandelten Ausführungsbeispielen der Erfindung können jedoch diese vertikalen Teile der Hubvorrichtungen auch beispielsweise von unten nach oben gerichtet sein bzw. von einer laufkatzenartigen Hubvorrichtung herabschwenkbar sein.

## Patentansprüche

1. Parkvorrichtung für Kraftfahrzeuge, die auf Paletten (2, 5) aufzufahren und auf diesen Paletten abzustellen sind, mit Vorrichtungen (6) zum Heben und Senken eines Teils (5) der Paletten und Vorrichtungen zum seitlichen Verschieben eines weiteren Teils (2) der Paletten, wobei die Paletten (2, 5) für die Kraftfahrzeuge neben- und übereinander angeordnet und die Stellplätze auf dem einen Teil der Paletten oberhalb und/oder unterhalb einer Zufahrtsebene (Y) durch Heben bzw. Senken der Paletten (5) zugänglich und der weitere Teil Paletten (2) in mindestens der einen Ebene (Y) seitlich verschiebbar sind, dadurch gekennzeichnet, daß für eine Mehrzahl von nebeneinander angeordneten, heb- und senkbaren, jedoch nicht seitlich verschiebbaren Paletten (5) eine gemeinsame Hubvorrichtung (6) vorgesehen ist, die seitlich, rechtwinklig zur Befahrrichtung der Paletten verschiebbar ist.

2. Parkvorrichtung nach Anspruch 1, dadurch gekennzeichnet, daß die Hubvorrichtung (6) auf je einer Schiene am vorderen und hinteren Ende der Stellplätze verschiebbar ist.

3. Parkvorrichtung nach einem oder beiden der vorhergehenden Ansprüche, dadurch gekennzeichnet, daß die Hubvorrichtung (6) sich laufkatzenartig über einer Stellplatzebene erstreckt.

4. Parkvorrichtung nach einem oder mehreren der vorhergehenden Ansprüche, dadurch gekennzeichnet, daß die Hubvorrichtung (6) portalartig gestaltet ist.

5. Parkvorrichtung nach einem oder mehreren der vorhergehenden Ansprüche, dadurch gekennzeichnet, daß die Hubvorrichtung (6) mit senkrechten Schienen (23) versehen ist, in denen die Paletten (5) bei der Hubbewegung geführt sind.

6. Parkvorrichtung nach einem oder mehreren der vorhergehenden Ansprüche, dadurch gekennzeichnet, daß die Hubvorrichtung (6) bei der seitlichen Bewegung unter die Enden (12, 13) der Paletten (5) greift.

7. Parkvorrichtung nach einem oder mehreren der vorhergehenden Ansprüche, dadurch gekennzeichnet, daß die Hubvorrichtung aus einem Teil am vorderen und einem Teil am hinteren Stellplatzende besteht, die mit einem Antrieb versehen sind.

8. Parkvorrichtung nach einem oder mehreren der vorhergehenden Ansprüche, dadurch gekennzeichnet, daß die Paletten (2) seitlich wegklappbare oder wegschiebbare Verbreiterungen (14) aufweisen.

9. Parkvorrichtung nach einem oder mehreren der vorhergehenden Ansprüche, gekennzeichnet durch Verriegelungseinrichtungen (21) zur Sicherung und Halterung angehobener Paletten (18).

10. Parkvorrichtung nach einem oder mehreren der vorhergehenden Ansprüche, dadurch gekennzeichnet, daß die Hubvorrichtung den Antrieb zur seitlichen Verschiebung der Paletten bildet.

11. Parkvorrichtung nach einem oder mehreren der vorhergehenden Ansprüche, dadurch gekennzeichnet, daß die Schienenbahn (4) zur seitlichen Verschiebung der Paletten (2) mit der Schienenbahn (16) für die Hubvorrichtung (6) verbunden ist.

## Claims

1. A parking device for motor vehicles which have to drive up onto pallets (2, 5) and have to be parked on this pallets, with means (6) for lifting and lowering of a part (5) of the pallets and with means for moving sideways of another part (2) of the pallets, where the pallets (2, 5) for the motor vehicles are arranged side by side and one upon another and the parking places on one part of the pallets above and/or below of a drive-in plane (Y) can be reached by lifting, respectively lowering of the pallets (5) and the other part of the pallets (2) are at least in the one plane (Y) sideways movable, characterised in that for a plurality of pallets, which are arranged side by side, can be lifted and lowered, but not be moved sideways, a common lifting device (6) is provided, which is movable sideways, right-angled to the passing direction of the pallets.

2. A parking device in accordance with claim 1 characterised in that the lifting device (6) is movable on one rail at every end, ahead and back, of the parking places.

3. A parking device in accordance with one or both of the preceding claims, characterised in that the lifting device (6) extends like a crane trolley over one plane of parking places.

4. A parking device in accordance with one or more of the preceding claims, characterised in that the lifting device (6) is formed like a portal.

5. A parking device in accordance with one or more of the preceding claims, characterised in that the lifting device (6) has vertical rails (23), in which the pallets (5) are guided during the lifting.

6. A parking device in accordance with one or more of the preceding claims, characterised in that the lifting device (6) during the moving sideways grasps under the ends (12, 13) of the pallets.

7. A parking device in accordance with one or more of the preceding claims, characterised in that the lifting device consists in a part on the front and a part on the back end of the parking place every one provided with a drive.

8. A parking device in accordance with one ore more of the preceding claims, characterised in that the pallets (2) have broadenings (14), which are removed or shoved away sideways.

9. A parking device in accordance with one or more of the preceding claims characterised by locking mechanisms (21) for securing and holding of lifted pallets (18).

10. A parking device in accordance with one or more of the preceding claims, characterised in that the lifting device is the drive for the moving sideways of the pallets.

11. A parking device in accordance with one or more of the preceding claims, characterised in that the rail tracks (4) for the moving sideways of the pallets (2) is connected with the rail track (16) for the lifting device (6).

## Revendications

1. Dispositif pour garer des véhicules automobiles qui sont à amener aux palettes (2, 5) et à stationner sur ces palettes, avec des dispositifs (6) pour le levage et l'abaissement d'une partie (5) des palettes et avec des dispositifs pour le déplacement latéral d'une autre partie (2) des palettes, de telle façon que les palettes (2, 5) pour les véhicules automobiles sont disposées les unes à côté des autres et les unes sur les autres et de telle façon que les places de stationnement sur l'une partie des palettes au-dessus et/ou au-dessous d'un plan d'accès (Y) sont abordables par le levage et/ou l'abaissement des palettes (5) et que l'autre partie des palettes (2) sont déplacables latéralement au moins dans l'un plan (Y), se distinguant par la caractéristique que pour une pluralité de palettes (5) disposées les unes à côté des autres qui sont relevables et abaissables mais qui ne sont pas déplaçables latéralement, on a prévu un dispositif de levage commun (6) qui est déplacable latéralement à angle droit par rapport à la direction de stationnement praticable sur les palettes.

2. Dispositif à garer selon revendication 1, caractérisé de telle façon que le dispositif de levage (6) est déplacable sur un rail installé à l'extrémité avant et sur un autre rail installé à l'extrémité arrière des places de stationnement.

3. Dispositif à garer selon une ou deux des revendications précédentes, caractérisé de telle façon que le dispositif de levage (6) s'étend sous forme d'un chariot roulant sur un plan de place de stationnement.

4. Dispositif à garer selon une ou plusieurs des revendications précédentes, caractérisé de telle façon que le dispositif de levage (6) a la forme d'un portail.

5. Dispositif à garer selon une ou plusieurs des revendications précédentes, caractérisé de telle façon que le dispositif de levage (6) est muni de rails verticaux (23) dans lesquels les palettes (5) sont guidés pendant le mouvement de levage.

6. Dispositif à garer selon une ou plusieurs des revendications précédentes, caractérisé de telle facon que le dispositif de levage (6) pendant le mouvement latéral descend sous les extrémités (12, 13) des palettes (5).

7. Dispositif à garer selon une ou plusieurs des revendications précédentes, caractérisé de telle façon que le dispositif de levage se compose d'une partie à l'extrémité avant et d'une partie à l'extrémité arrière de la place de stationnement, chacune desquelles est munie d'une commande.

8. Dispositif à garer selon une ou plusieurs des revendications précédentes, caractérisé de telle façon que les palettes possèdent des élargissements (14) rabattables ou repliables latéralement.

9. Dispositif à garer selon une ou plusieurs des revendications précédentes, caractérisé par des mécanismes de verrouillage (21) pour mettre à l'abri et immobiliser des palettes soulevées (18).

10. Dispositif à garer selon une ou plusieurs des revendications précédentes, caractérisé de telle façon que le dispositif de levage forme la commande pour le déplacement latéral des palettes.

11. Dispositif à garer selon une ou plusieurs des revedication précédentes, caractérisé de telle façon que le chemin à rails (4) pour le déplacement latéral des palettes (2) est relié au chemin à rails (16) pour le dispositif de levage (6).
